# EUROPÄISCHE PATENTSCHRIFT

(11) **EP 0 624 889 B1**
(45) Veröffentlichungstag und Bekanntmachung des Hinweises auf die Patenterteilung: **30.07.1997**
(21) Anmeldenummer: 94106939.5
(22) Anmeldetag: 04.05.1994
(51) Int. Cl.: H01H 9/44, H01H 9/46

(54) **Elektrischer Schalter**
Electric switch
Commutateur électrique

(30) Priorität: 10.05.1993 DE 4315485
(43) Veröffentlichungstag der Anmeldung: 17.11.1994
(73) Patentinhaber: ABB PATENT GmbH, D-68309 Mannheim (DE)
(72) Erfinder: Eppe, Klaus, D-69412 Eberbach (DE); Huber, Peter, D-69121 Heidelberg (DE); Kommert, Richard, D-69124 Heidelberg (DE)
(74) Vertreter: Rupprecht, Klaus, Dipl.-Ing.

(56) Entgegenhaltungen:
- EP-A- 0 183 114
- CH-A- 351 006
- DE-A- 2 609 708
- US-A- 4 387 281

## Beschreibung

Die Erfindung betrifft einen elektrischen Schalter gemäß dem Oberbegriff des Anspruches 1.

Ein normaler Leitungsschutzschalter besitzt eine Kontaktstelle, die aus einem festen und einem bewegbaren Kontaktstück gebildet ist, welch letzteres an einem drehbaren Kontakthebel angebracht ist. Die Kontaktstelle befindet sich in einem sog. Vorkammerraum, an den sich ein Lichtbogenlöschblechpaket anschließt, zu dem die Fußpunkte des Lichtbogens von dem festen Kontaktstück und dem beweglichen Kontaktstück über Lichtbogenleitschienen geleitet werden. Beidseitig zu dem Vorkammerraum sind Vorkammerplatten angeordnet, die aus Isoliermaterial bestehen und die dazu beitragen, daß der Lichtbogen in die Löschkammer, d. h. in das Lichtbogenlöschblechpaket, geleitet wird. Der Lichtbogen weitet sich dabei unmittelbar nach der Kontaktöffnung auf und die Geschwindigkeit des Einlaufens des Lichtbogens in das Lichtbogenlöschblechpaket ist abhängig von der sog. Eigenblasung, d. h. dem durch den Lichtbogen selbst erzeugten magnetischen Blasfeld, durch die Dynamik sowie die Druckverhältnisse am Lichtbogen. Die Formgebung der Leitschienen hat selbstverständlich auch noch Einfluß. Die Lichtbogenlaufgeschwindigkeit wird dabei durch den mechanischen Ablauf der Entklinkung des Schalters, wie erwähnt, die geometrische Anordnung der Leitschienen und auch durch die Wahl des Kontaktmaterials bestimmt.

Ein elektrischer Schalter der eingangs genannten Art ist aus der US 4 387 281 bekannt geworden. Darin ist ein elektrischer Schalter beschrieben, der eine mit einem festen Kontaktstück und einem an einem schwenkbaren Kontakthebel angeordneten beweglichen Kontaktstück versehene Kontaktstelle aufweist; an dem festen Kontaktstück schließt eine erste Lichtbogenleitschiene an; dem beweglichen Kontaktstück ist in dessen Ausschaltstellung eine zweite Lichtbogenleitschiene zugeordnet; die Lichtbogenleitschienen nehmen an ihren freien Enden ein Lichtbogenlöschblechpaket zwischen sich. An dem beweglichen Kontaktstück in Lichtbogenlaufrichtung vor dem Kontaktstück gesehen schließt ein Verbindungsleiter an, der teilweise parallel zu der zweiten Lichtbogenleitschiene und außerhalb der Vorkammerplatten und dann quer zu den Lichtbogenlöschblechen zu einer Anschlußklemme verläuft.

Aufgabe der Erfindung ist es, einen Schalter zu schaffen, bei dem der Lichtbogenlauf in die Löschkammer weiter verbessert wird.

Diese Aufgabe wird erfindungsgemäß gelöst durch die Merkmale des Anspruches 1.

Erfindungsgemäß dient eine der beiden Vorkammerplatten nicht nur zur Lenkung des Lichtbogens in eine bestimmte Richtung sowie zur Erhöhung der Lichtbogenlaufgeschwindigkeit, sondern auch dazu, daß der Verbindungsleiter zwischen dem festen Kontaktstück und der Anschlußklemme teilweise parallel zur anderen Lichtbogenleitschiene verlaufen kann, wobei das parallele Teilstück des Verbindungsleiters und die andere Lichtbogenlaufschiene durch die Vorkammerplatte isoliert ist. Aufgrund dieser Zuordnung des Verbindungsleiters zu der Lichtbogenleitschiene und zum Vorkammerraum wird ein elektromagnetisches Feld bei einem Kurzschlußstrom erzeugt, welches als Blasschleife dient und den Lichtbogen hin zum Lichtbogenlöschblechpaket beschleunigt. Durch diese Blasschleife wird der Lichtbogen praktisch in die Richtung zum Lichtbogenlöschblechpaket gezwungen und mit hoher Geschwindigkeit in die Löschkammer getrieben.

Eine besonders vorteilhafte Ausgestaltung der Erfindung kann dahin gehen, daß eine der beiden Vorkammerplatten aus gasabgebendem Material gebildet ist. Während bei der Anordnung nach der US 4 387 281 ein Teil des Verbindungsleiters vor der Kontaktstelle angeordnet ist, verläuft bei der vorliegenden Erfindung der Verbindungsleiter seitlich zur Kontaktstelle und damit in dem Bereich, in dem der Lichtbogen läuft, bevor er in die Lichtbogenlöschkammer hineingeleitet wird. Dadurch erhält man eine zusätzliche Beschleunigung des Lichtbogens in die Lichtbogenlöschkammer.

Weitere vorteilhafte Ausgestaltungen der Erfindung sind den Unteransprüchen zu entnehmen.

Anhand der Zeichnung, in der ein Ausführungsbeispiel der Erfindung dargestellt ist, sollen die Erfindung sowie weitere vorteilhafte Ausgestaltungen und Verbesserungen der Erfindung und weitere Vorteile näher erläutert und beschrieben werden.

Es zeigen:
- Figur 1: eine perspektivische Ansicht der Lichtbogenleitschienen mit der Kontaktstelle, ohne Vorkammerplatten,
- Figur 2: eine Ansicht gemäß Pfeilrichtung II-II, mit eingezeichneten Vorkammerplatten,
- Figur 3: eine Schnittansicht gemäß Schnittlinie III-III,
- Figur 4: eine der Vorkammerplatten in perspektivischer Ansicht und
- Figur 5: eine Schnittansicht gemäß Schnittlinie V-V.

Der elektrische Schalter, von dem die Figur 1 lediglich einen die Kontaktstelle umfassenden Bereich zeigt, besitzt einen schwenkbaren Kontakthebel 10, dessen in der Zeichnung rechts liegendes Ende 11 ein lediglich in der Figur 3 sichtbares bewegliches Kontaktstück 12 aufweist. Dieses Kontaktstück 12 wirkt mit einem festen Kontaktstück 13 zusammen (siehe Figur 3), welches auf der in Figur 1 nicht sichtbaren Seite eines Kontaktträgersteges 14 befestigt ist. An dem Kontaktträgersteg 14 schließt sich senkrecht dazu von der Fläche, auf der das feste Kontaktstück 13 befestigt ist, wegweisend, in der Ebene der Kontakthebelbewegung eine Fahne 15 an, die als erstes Lichtbogenleitblech oder -schiene dient und in einem verbreiterten Abschnitt 16 endet, der der Größe eines nicht näher dargestellten Lichtbogenlöschblechpaketes entspricht. An der Kante 17 des Kontaktträgersteges 14, die in Figur 1 oben gezeichnet ist, schließt sich ein in der Ebene des Kontaktträgersteges 14 liegender Bereich 17a eines Verbindungsleiters 18 an, dessen größter Teil senkrecht zu diesem Bereich und senkrecht zu dem Steg 14 verläuft und dabei in dieser Ebene zwei Abknickungen 19 und 20 aufweist. Der Verbindungsleiter 18 führt weiter in einen senkrecht dazu verlaufenden Abschnitt 21; dieser Abschnitt 21 verläuft parallel zum Abschnitt 17a und an dem freien Ende des Abschnittes 21 schließt ein etwa parallel zu dem Kontaktträgersteg 14 verlaufender Teilbereich 22 an, der leicht gekrümmt ausgebildet ist und an seinem Ende eine dazu abgewinkelte Fahne 23 aufweist, an der eine Anschlußklemme (nicht gezeigt) angebracht ist.

Ebenfalls etwa parallel zu dem Kontakthebel 10 verläuft eine zweite Lichtbogenleitschiene 25, die einen zum Abschnitt 22 parallel verlaufenden, gekrümmten Bereich 26 aufweist, der in einer verbreiterten Platte 27 endet, die genau parallel zu dem Abschnitt 16 ausgerichtet ist. Zwischen der Platte 27 und dem Abschnitt 16 wird dann das oben erwähnte Lichtbogenlöschblechpaket eingesetzt.

Wenn nun ein Lichtbogen zwischen den Kontaktstellen entsteht, dann läuft der eine Lichtbogenfußpunkt von dem Steg 14 hin zu dem Abschnitt 15, wogegen der andere Lichtbogenfußpunkt von dem beweglichen Kontaktstück 12 auf die Lichtbogenleitschiene 25 kommutiert und über das gekrümmte Teilstück 26 zur Platte 27 und damit der Lichtbogen in das Lichtbogenlöschblechpaket gelangt.

Unterhalb der in Figur 1 dargestellten Anordnung befindet sich eine erste Vorkammerplatte 27a und oberhalb der Lichtbogenleitschiene 25, oberhalb des beweglichen Kontakthebels 16 und der Kontaktstelle 12/13, aber unterhalb des Verbindungsleiters 18 bzw. des senkrecht zu den Abschnitten 18 und 21 verlaufenden Zwischenstückes 17a befindet sich eine zweite Vorkammerplatte 28, die an der Kante, die etwa parallel zu der Lichtbogenleitschiene 25 verläuft, eine senkrecht zur Vorkammerplatte 28 angeordnete Wandung 29 aufweist, die die Vorkammerplatte 28 in Richtung der Lichtbogenleitschiene bzw. in Richtung der Platte 27 überragt. Die Wandung 29, die in der Figur 3 kreuzförmig schraffiert ist, befindet sich dabei außerhalb der Lichtbogenleitschiene 25 und innerhalb des Teilbereichstückes 22, mithin also zwischen diesen beiden und isoliert den Teilbereich 22 von der Lichtbogenleitschiene 25. Die Figur 3 zeigt den Verlauf des Verbindungsleiters 18 und dem Teilstück 17a, der, da oberhalb der Zeichenebene liegend, gestrichelt dargestellt ist.

Ein in einem Kurzschlußfall fließender Strom verläuft dann in Pfeilrichtung I von der Fahne 23 über den Teilbereich 22, den Verbindungsleiter 18 mit dem Teilstück 17a hin in die Lichtbogenleitschiene 15, über den Lichtbogen 30 zur Lichtbogenleitschiene 26 und dort in gleicher Richtung wie in dem Teilbereich 22 zur Spule eines elektromagnetischen Auslösers, der in der Figur 3 nicht dargestellt ist. Durch die besondere Anordnung der beiden parallel verlaufenden Bereiche 26 und 22 sowie den Teilbereich 17a erhält man eine Antriebskraft für den Lichtbogen hin zum Lichtbogenlöschblechpaket in Pfeilrichtung P (siehe Figur 3).

## Patentansprüche

1. Elektrischer Schalter mit einer in einem Vorkammerraum untergebrachten Kontaktstelle (12, 13) mit einem festen Kontaktstück (13) und einem damit zusammenwirkenden, an einem schwenkbaren Kontakthebel (10) angebrachten beweglichen Kontaktstück (12), mit einer am festen Kontaktstück (13) anschließenden ersten Lichtbogenleitschiene (16) und einer zweiten Lichtbogenleitschiene (27), auf die der eine Fußpunkt eines sich bei einer Schalthandlung ausbildenden Lichtbogens (30) überspringt, welche Leitschienen (16, 27) an ihrem Ende eine Lichtbogenlöschkammer, beispielsweise ein Lichtbogenlöschblechpaket, zwischen sich nehmen, mit Kammerplatten (27a), die beidseitig zu dem Vorkammerraum angeordnet sind und diesen beidseitig begrenzen, und mit einem zwischen dem festen Kontaktstück (13) und einer der Anschlußklemmen teilweise parallel zur zweiten Lichtbogenleitschiene verlaufender Verbindungsleiter (18, 17a, 22), dadurch gekennzeichnet, daß der Verbindungsleiter (17, 17a, 22) den Vorkammerraum überdeckt und daß eine der zwischen dem Verbindungsleiter (18) und dem Vorkammerraum angeordneten Kammerplatten (28) mit einem senkrecht dazu verlaufenden Wandansatz (29) zwischen der zweiten Lichtbogenleitschiene (27) und dem parallel dazu verlaufenden Teilstück (22) des Verbindungsleiter (18, 17a, 22) angeordnet ist.

2. Schalter nach Anspruch 1, dadurch gekennzeichnet, daß eine der Vorkammerplatten, vorzugsweise diejenige mit dem Wandteil (29), aus gasabgebendem isoliermaterial gebildet ist.

3. Schalter nach Anspruch 2, dadurch gekennzeichnet, daß die Vorkammerplatte (28) auf ihrer der Vorkammer abgewandten Seite Nuten zur Aufnahme des Verbindungsleiters (18) außerhalb der Vorkammer aufweist.

## Claims

1. Electrical circuit breaker having a contact point (12, 13) which is accommodated in an antechamber space and has a stationary contact element (13) and a moving contact element (12) which interacts therewith and is fitted on a contact lever (10) which can pivot, having a first arc guide rail (16) which is connected to the stationary contact element (13) and having a second arc guide rail (27) on which one root of an arc (30) forming during a switching operation jumps, which guide rails (16, 27) hold an arc extinguishing chamber, for example an arc splitter stack, between them at their end, having chamber plates (27a) which are arranged on both sides of the antechamber space and bound the said space on both sides, and having a connecting conductor (18, 17a, 22) which runs partially parallel to the second arc guide rail between the stationary contact element (13) and one of the connecting terminals, characterized in that the connecting conductor (17, 17a, 22) covers the antechamber space and in that one of the chamber plates (28), which is arranged between the connecting conductor (18) and the antechamber space, is arranged with a wall attachment (29) running perpendicular to it between the second arc guide rail (27) and that subelement (22) of the connecting conductor (18, 17a, 22) which runs parallel thereto.

2. Circuit breaker according to Claim 1, characterized in that one of the antechamber plates, preferably that having the wall part (29), is formed from insulating material which emits gas.

3. Circuit breaker according to Claim 2, characterized in that, on its side facing away from the antechamber, the antechamber plate (28) has grooves for accommodating the connecting conductor (18) outside the antechamber.

## Revendications

1. Interrupteur électrique comprenant un contact (12, 13) disposé dans un espace de préchambre, et comprenant une pièce de contact (13) fixe et une pièce de contact (12) mobile, coopérant avec la pièce fixe et disposée sur un levier de contact (10) pivotant, un premier rail de guidage d'arc (16) se raccordant à la pièce de contact (13) fixe et un deuxième rail de guidage d'arc (27) sur lequel passe l'un des pieds d'un arc électrique (30) produit lors d'une opération de coupure, lesquels rails de guidage (16, 27) reçoivent, entre leurs extrémités, une chambre d'extinction d'arc, par exemple un paquet de tôles d'extinction d'arc, des plaques de chambre (27a) disposées de part et d'autre de l'espace de préchambre et délimitant cet espace de part et d'autre, et un conducteur de liaison (18, 17a, 22) s'étendant entre la pièce de contact (13) fixe et l'une des bornes de raccordement partiellement parallèlement au deuxième rail de guidage d'arc, caractérisé par le fait que le conducteur de liaison (18, 17a, 22) recouvre l'espace de préchambre et que l'une des plaques de chambre (28) disposée entre le conducteur de liaison (18) et l'espace de préchambre, comporte un prolongement de paroi (29) s'étendant perpendiculairement à elle et disposé entre le deuxième rail de guidage d'arc (27) et une partie du conducteur de liaison (18, 17a, 22) s'étendant parallèlement audit rail.

2. Interrupteur suivant la revendication 1, caractérisé par le fait que l'une des deux plaques de préchambre, de préférence celle comportant le prolongement de paroi (29), est constituée par un matériau isolant générateur de gaz.

3. Interrupteur suivant la revendication 2, caractérisé par le fait que la plaque de préchambre (28) présente sur son côté éloigné de la préchambre des rainures pour recevoir le conducteur de liaison (18) à l'extérieur de la préchambre.
